# EUROPÄISCHE PATENTANMELDUNG

(11) **EP 1 429 028 A2**
(43) Veröffentlichungstag der Anmeldung: **16.06.2004**
(21) Anmeldenummer: 03013670.9
(22) Anmeldetag: 17.06.2003
(51) Int. Cl.: F04B 53/00, F04B 43/00

(54) **Vorrichtung zum Fördern eines Fluids, insbesondere Kraftstoffpumpe**

(30) Priorität: 14.12.2002 DE 10258533
(71) Anmelder: ROBERT BOSCH GMBH, 70442 Stuttgart (DE)
(72) Erfinder: Rembold, Helmut, 70435 Stuttgart (DE); Schoepke, Manuel, 3700 Ceske Budejovice (CZ); Albrecht, Oliver, 74321 Bietigheim-Bissingen (DE); Qi, Weidong, 70439 Stuttgart (DE); Bayer, Christian, 71665 Vaihingen (DE)

(57) **Zusammenfassung**

Eine Kraftstoffpumpe (16) umfasst mindestens zwei zyklisch arbeitende Förderelemente (44a). Diese fördern.ein erstes Fluid jeweils auf die eine Seite eines ihnen zugeordneten beweglichen Wandabschnitts (64a, 64b, 64c). Dessen andere Seite ist mit einem Einlass (34) und einem Auslass (36) für ein zweites Fluid verbunden. Um die radialen Abmessungen der Kraftstoffpumpe (16) bei hoher Förderleistung klein halten zu können, wird vorgeschlagen, dass die beweglichen Wandabschnitte (64a, 64b, 64c) in zueinander versetzten Ebenen (VI, IX, XI) angeordnet sind.

## Beschreibung

### Stand der Technik

Die Erfindung betrifft eine Vorrichtung zum Fördern eines Fluids, insbesondere eine Kraftstoffpumpe, mit mindestens zwei zyklisch arbeitenden Förderelementen, welche ein erstes Fluid jeweils auf die eine Seite eines beweglichen Wandabschnitts fördern, der einem Förderelement zugeordnet ist und dessen andere Seite mit einem Einlass und einem Auslass für ein zweites Fluid verbunden ist.

Eine derartige Vorrichtung ist aus der EP 1 101 940 A2 bekannt. Diese zeigt eine Axialkolben-Kraftstoffpumpe, welche zwei Förderkolben aufweist. Ein dem jeweiligen Förderkolben zugeordneter Arbeitsraum ist fluidisch mit der einen Seite einer Gummimembran verbunden. Die andere Seite der Gummimembran ist über ein Einlassventil mit einem Fluidzulauf und über ein Auslassventil mit einem Fluidablauf verbunden. Durch einen Förderhub eines Kolbens wird Hydrauliköl zur Gummimembran hin gefördert, so dass diese elastisch gedehnt und ausgewölbt wird. Hierdurch wird auf der anderen Seite der Gummimembran vorhandener Kraftstoff verdrängt und über das Auslassventil ausgestoßen. Durch die Gummimembran wird also ein Hydraulikölbereich von einem Kraftstoffbereich der Kraftstoffpumpe getrennt. Dabei ist, wie gesagt, für jeden Förderkolben eine eigene Gummimembran vorgesehen, und die Gummimembranen sind in einer Ebene nebeneinander im Gehäuse angeordnet.

Der Nachteil der bekannten Kraftstoffpumpe ist, dass durch eine kleine Bauweise der Kraftstoffpumpe deren Förderleistung stark eingeschränkt wird.

Aufgabe der vorliegenden Erfindung ist es, eine Vorrichtung der eingangs genannten Art so weiterzubilden, dass sie möglichst klein baut und dennoch eine ausreichende Förderleistung aufweist.

Diese Aufgabe wird bei einer Vorrichtung der eingangs genannten Art dadurch gelöst, dass die beweglichen Wandabschnitte in zueinander versetzten Ebenen angeordnet sind.

### Vorteile der Erfindung

Dadurch, dass die beweglichen Wandabschnitte in zueinander versetzten Ebenen angeordnet sind, können sich die beweglichen Wandabschnitte in der Draufsicht in lateraler beziehungsweise radialer Richtung quasi "überlappen". Die lateralen beziehungsweise radialen Dimensionen der beweglichen Wandelemente können somit vergrößert werden, ohne dass auch die "lateralen" beziehungsweise "radialen" Gesamtabmessungen der entsprechenden Fördervorrichtung in diesem Bereich vergrößert werden müssen (unter dem Begriff "lateral" beziehungsweise "radial" werden die Gesamtabmessungen in der Ebene einer Membran verstanden).

Dies führt zu einer Erhöhung der Förderleistung der erfindungsgemäßen Fördervorrichtung, ohne dass die entsprechende Fördervorrichtung wesentlich größer baut.

Vorteilhafte Weiterbildungen der erfindungsgemäßen Fördervorrichtung sind in Unteransprüchen angegeben.

In einer ersten Weiterbildung wird vorgeschlagen, dass die Ebenen, in denen die beweglichen Wandabschnitte angeordnet sind, im Wesentlichen parallel zueinander sind. Die beweglichen Wandabschnitte und die zwischen diesen liegenden Gehäuseelemente bilden also eine Art "Schichtverbund". Ein solcher Schichtverbund kann einfach zusammengebaut werden, was die Herstellkosten der erfindungsgemäßen Fördervorrichtung senkt.

Ganz besonders bevorzugt ist jene Weiterbildung der erfindungsgemäßen Fördervorrichtung, bei welcher mindestens einer der beweglichen Wandabschnitte eine elastische Membran aus Metall umfasst. Eine solche Membran baut sehr flach, und durch deren Herstellung aus Metall können auch solche Medien und Fluide gefördert werden, welche beispielsweise Membranen aus Gummi oder Kunststoff angreifen würden. Auch wird durch den Einsatz von Membranen aus Metall der Temperaturbereich, in dem die erfindungsgemäße Vorrichtung eingesetzt werden kann, erheblich erweitert. Aufgrund der hohen Stabilität von Metallmembranen können zudem auch sehr hohe Differenz-Förderdrücke realisiert werden.

Bei der Verwendung von Metallmembranen macht sich die Anordnung in zueinander versetzten Ebenen besonders günstig bemerkbar: Systembedingt ist mit Metallmembranen nur ein vergleichsweise geringer Hub möglich. Aufgrund der Anordnung in zueinander versetzten Ebenen können jedoch die lateralen beziehungsweise radialen Abmessungen der Metallmembranen - ohne Vergrößerung der Gesamt-Gehäuseabmessungen - so groß gewählt werden, dass trotz des kleinen Membranhubs eine ausreichende Förderleistung gewährleistet ist.

In Weiterbildung hierzu wird eine Membran vorgeschlagen, welche eine Ruhestellung aufweist, in die sie aufgrund einer Beaufschlagung durch eine Federeinrichtung zurückkehrt, wenn auf beiden Seiten der Membran wenigstens in etwa der gleiche Druck herrscht. Hierdurch wird die Rückstellung der Metallmembran unabhängig von der Bewegung des Förderelements gewährleistet, was bei dem anschließenden Förderhub wiederum ein gewünschtes maximales Fördervolumen gewährleistet.

Noch einfacher ist es, wenn die Membran so ausgestaltet ist, dass sie eine Ruhestellung aufweist, in die sie aufgrund ihrer Eigenelastizität zurückkehrt, wenn auf beiden Seiten der Membran wenigstens in etwa der gleiche Druck herrscht. In diesem Falle kann auf eine zusätzliche Beaufschlagungseinrichtung verzichtet werden, was einerseits die Herstellkosten und andererseits die Kosten für den Zusammenbau der erfindungsgemäßen Fördervorrichtung reduziert.

Vorgeschlagen wird auch, dass die Membran zum Förderelement hin sphärisch gekrümmt ist, wenn auf beiden Seiten der Membran wenigstens in etwa der gleiche Druck herrscht. Hierdurch wird das Fördervolumen der Metallmembran vergrößert, ohne dass die maximal in der Metallmembran auftretenden Zugspannungen überschritten werden.

Möglich ist aber auch, dass die Membran im Wesentlichen eben ist, wenn auf beiden Seiten der Membran wenigstens in etwa der gleiche Druck herrscht. Insbesondere bei einer derartigen Membran kann auf eine separate Rückstellvorrichtung verzichtet werden.

Eine andere Weiterbildung der erfindungsgemäßen Fördervorrichtung besteht darin, dass der Rand der Membran in einen Dichtring eingebettet ist, welcher zwischen zwei Gehäuseelementen verklemmt ist. Dieser Dichtring kann beispielsweise aus einem Elastomermaterial hergestellt sein. Die Einbettung des Rands der Metallmembran in einen derartigen Dichtring gestattet es, in einem einzigen Arbeitsgang die Membran auf beiden Seiten abzudichten.

Möglich ist aber auch, dass der Rand der Membran mit mindestens einem Gehäuseelement verschweißt ist. Hierdurch wird eine besonders sichere Abdichtung der Membran am Gehäuseelement geschaffen.

Ferner kann die Membran über mindestens einen Dichtsteg gegenüber einem Gehäuseelement abgedichtet werden. Ein solcher vorzugsweise aus Metall gefertigter und einstückig mit dem Gehäuseelement verbundener Dichtsteg gestattet eine gute Abdichtung insbesondere bei aggressiven Medien und/oder bei sehr hohen Förderdrücken.

Um sicherzustellen, dass die maximal zulässigen Zugspannungen in der Metallmembran im Betrieb nicht überschritten werden können, kann die Membran in einer Kavität angeordnet sein, welche wenigstens auf einer Seite durch eine Wand begrenzt wird, die wenigstens in etwa die Form der maximal ausgelenkten Membran aufweist. Die Wand der Kavität wirkt somit als Anschlag für die Metallmembran.

Ein besonders einfacher Aufbau wird dadurch ermöglicht, dass die Membran Teil eines Flächenelements ist. Die eigentliche Membran wird also nur durch einen Bereich dieses Flächenelements gebildet. Dieser Bereich wird wiederum beispielsweise durch eine entsprechende Ausgestaltung jener Gehäuseelemente definiert, zwischen denen das Flächenelement angeordnet ist.

Vorteilhaft ist es ferner, wenn die erfindungsgemäße Fördervorrichtung einen Leckagekanal umfasst, welcher Leckagefluid aus dem Bereich mindestens eines der beweglichen Wandabschnitte abführt. Hierdurch wird die sichere Trennung der beiden Fluidbereiche noch besser gewährleistet.

### Zeichnung

Nachfolgend werden besonders bevorzugte Ausführungsbeispiele der vorliegenden Erfindung unter Bezugnahme auf die beiliegende Zeichnung im Detail erläutert. In der Zeichnung zeigen:
- Figur 1:: eine schematische Darstellung eines Kraftstoffsystems mit einer Hochdruck-Kraftstoffpumpe;
- Figur 2:: eine perspektivische Ansicht von hinten eines ersten Ausführungsbeispiels der Hochdruck-Kraftstoffpumpe von Figur 1;
- Figur 3:: eine perspektivische Ansicht von vorne der Hochdruck-Kraftstoffpumpe von Figur 2;
- Figur 4:: eine Ansicht von vorne der erfindungsgemäßen Hochdruck-Kraftstoffpumpe von Figur 2;
- Figur 5:: einen teilweisen Schnitt längs der Linien V-V von Figur 4;
- Figur 6:: einen Schnitt längs der Linie VI-VI von Figur 5;
- Figur 7:: ein Detail VII von Figur 5;
- Figur 8:: einen Schnitt längs der Linie VIII-VIII von Figur 4;
- Figur 9:: einen Schnitt längs der Linie IX-IX von Figur 5;
- Figur 10:: einen teilweisen Schnitt längs der Linie X-X von Figur 4;
- Figur 11:: einen Schnitt längs der Linie XI-XI von Figur 5;
- Figur 12:: eine perspektivische Explosionsdarstellung eines Bereichs der Hochdruck-Kraftstoffpumpe von Figur 1;
- Figur 13:: eine perspektivische Ansicht von hinten eines zweiten Ausführungsbeispiels der Hochdruck-Kraftstoffpumpe von Figur 1;
- Figur 14:: eine perspektivische Ansicht von vorne der Hochdruck-Kraftstoffpumpe von Figur 13;
- Figur 15:: eine Vorderansicht der Hochdruck-Kraftstoffpumpe von Figur 13;
- Figur 16:: einen Schnitt längs der Linie XVI-XVI von Figur 15;
- Figur 17:: einen Schnitt längs der Linie XVII-XVII von Figur 16;
- Figur 18:: einen Schnitt längs der Linie XVIII-XVIII von Figur 16;
- Figur 19:: ein Detail IXX von Figur 16;
- Figur 20:: einen Schnitt längs der Linie XX-XX von Figur 15;
- Figur 21:: einen Schnitt längs der Linie XXI-XXI von Figur 16;
- Figur 22:: einen Schnitt längs der Linie XXII-XXII von Figur 15;
- Figur 23:: einen Schnitt längs der Linie XXIII-XXIII von Figur 16;
- Figur 24:: einen Schnitt längs der Linie XXIV-XXIV von Figur 16;
- Figur 25:: eine perspektivische Explosionsdarstellung des in Figur 19 dargestellten Bereichs; und
- Figur 26:: eine teilweise geschnittene Darstellung ähnlich Figur 5 eines dritten Ausführungsbeispiels der Hochdruck-Kraftstoffpumpe von Figur 1.

### Beschreibung der Ausführungsbeispiele

Ein Kraftstoffsystem trägt in Figur 1 insgesamt das Bezugszeichen 10. Es gehört zu einer Brennkraftmaschine, welche jedoch im Detail nicht dargestellt ist. Die Brennkraftmaschine kann beispielsweise in einem Kraftfahrzeug eingebaut sein.

Das Kraftstoffsystem 10 umfasst einen Kraftstoffbehälter 12, aus dem eine elektrische Kraftstoffpumpe 14 (Vorförderpumpe) den Kraftstoff fördert. Von der elektrischen Kraftstoffpumpe 14 gelangt der Kraftstoff zu einer Hochdruck-Kraftstoffpumpe 16. Diese wird über eine mechanische Verbindung 18 von einer Nockenwelle 20 der Brennkraftmaschine angetrieben.

Die Hochdruck-Kraftstoffpumpe 16 verdichtet den Kraftstoff auf einen sehr hohen Druck und fördert ihn zu einer Kraftstoff-Sammelleitung 22 (Rail). In dieser ist der Kraftstoff unter sehr hohem Druck gespeichert. An die Kraftstoff-Sammelleitung 22 sind mehrere Injektoren 24 angeschlossen, die den Kraftstoff direkt in ihnen jeweils zugeordnete Brennräume 26 einspritzen.

Der Aufbau der Hochdruck-Kraftstoffpumpe 16 wird nun unter Bezugnahme auf die Figuren 2 bis 12 im Detail erläutert:

Die Hochdruck-Kraftstoffpumpe 16 umfasst ein insgesamt kreiszylindrisches Gehäuse 28, dessen beide Gehäusehälften (ohne Bezugszeichen) mittels vier Schrauben 30 miteinander verbunden sind. Aus dem Gehäuse 28 ragt an einer Stirnseite (vergleiche Figur 2) eine Antriebswelle 32 heraus, deren Ende abgeflacht ist. Dieses abgeflachte Ende bildet die mechanische Verbindung 18 mit der Nockenwelle 20 (vergleiche Figur 1). An der anderen Stirnseite der Hochdruck-Kraftstoffpumpe 16 (vergleiche Figur 3) ist ein Kraftstoffeinlass 34 vorhanden, mit dem die Hochdruck-Kraftstoffpumpe 16 mit der elektrischen Kraftstoffpumpe 14 verbunden ist. Neben dem Kraftstoffeinlass 34 ist ein Kraftstoffauslass 36 vorhanden, welcher die Hochdruck-Kraftstoffpumpe 16 mit der Kraftstoff-Sammelleitung 22 verbindet.

Wie aus Figur 5 hervorgeht, ist die Antriebswelle 32 im Gehäuse 28 über ein Wellenlager 38 gelagert. An das innerhalb des Gehäuses 28 liegenden Ende der Antriebswelle 32 ist eine Taumelscheibe 40 angeformt. Auf dieser stützen sich Gleitschuhe 42 ab, in denen wiederum jeweils ein Kolben 44 gelagert ist. Insgesamt sind drei Gleitschuhe 42a - 42c und entsprechende Kolben 44 vorhanden. Aus dieser Anordnung erkennt man, dass es sich bei der Hochdruck-Kraftstoffpumpe 16 um eine 3-Zylinder-Axialkolbenpumpe handelt.

Die Kolben 44 werden in Längsrichtung jeweils von einem Fluidkanal 45 durchsetzt und sind in Durchgangsbohrungen (ohne Bezugszeichen) in einer Führungsplatte 46 gleitend geführt. Die Führungsplatte 46 ist wiederum im Gehäuse 28 unverschieblich gehaltert und über O-Ringe (ohne Bezugszeichen) abgedichtet. Zwischen der Führungsplatte 46 und der Taumelscheibe 40 ist innerhalb des Gehäuses 28 ein Fluidraum 48 vorhanden. In axialer Richtung schließen sich an die Führungsplatte 46 innerhalb des Gehäuses 28 der Hochdruck-Kraftstoffpumpe 16 drei Gehäuse-Elementplatten 50, 52 und 54 an. Zwischen der in Figur 5 äußersten rechten Gehäuse-Elementplatte 50 und einem Absatz (ohne Bezugszeichen) in dem Fluidkanal 45 im Kolben 44 ist eine Feder 56 verspannt.

Wiederum in axialer Richtung gesehen von rechts nach links in Figur 5 schließt sich an die Gehäuse-Elementplatte 54 eine Zwischenplatte 58 an, und weiter eine Ventilplatte 60 und ein Gehäusedeckel 62. Die Führungsplatte 46, die Gehäuse-Elementplatten 50, 52 und 54, die Zwischenplatte 58, die Ventilplatte 60, und der Gehäusedeckel 62 sind zwischen den beiden Teilen des Gehäuses 28 und gegeneinander verspannt. Sie haben alle in etwa den gleichen Außendurchmesser.

Zwischen den Gehäuse-Elementplatten 50, 52 und 54, sowie der Zwischenplatte 58 sind insgesamt drei Membranen 64a, 64b und 64c angeordnet. Die Membranen 64 sind aus einem dünnen Metallmaterial hergestellt. Die äußeren Ränder der Membranen 64 sind jeweils in einem Dichtring 66a, 66b, beziehungsweise 66c eingebettet. Der Dichtring 66a ist dabei in einer Nut 67a zwischen der Zwischenplatte 58 und der Gehäuse-Elementplatte 54 verspannt, der Dichtring 66b in einer Ringnut 67b zwischen der Gehäuse-Elementplatte 54 und der Gehäuse-Elementplatte 52 und der Dichtring 66c in einer Ringnut 67c zwischen der Gehäuse-Elementplatte 52 und der Gehäuse-Elementplatte 50.

Die Membran 64a ist in noch näher darzustellender Art und Weise fluidisch dem Kolben 44a zugeordnet, die Membran 64b dem Kolben 44b, und die Membran 64c dem Kolben 44c. Wie beispielsweise aus Figur 5 ohne Weiteres hervorgeht, liegen die Membranen 64a - 64c in zueinander parallelen Ebenen, welche jedoch zueinander versetzt angeordnet sind. Die Ebenen, in denen die Membranen 64a - 64c liegen, entsprechen den Schnittebenen VI, IX und XI in Figur 5. Die Membranen 64a - 64c sind nicht zentrisch zur Längsachse der Kolbenpumpe 16, sondern außermittig und in Umfangsrichtung verteilt angeordnet in einem Winkelabstand von 120°.

Wie insbesondere aus den Figuren 5 und 7 hervorgeht, ist zwischen der Gehäuse-Elementplatte 50 und dem freien Ende des Kolbens 44a ein Förderraum 68a vorhanden. Von diesem führt ein über O-Ringe 71a abgedichteter Fluidkanal 70a in den Gehäuse-Elementplatten 50, 52 und 54 zu einem sphärisch konkaven Wandabschnitt 72a in der in den Figuren 5 und 7 nach links zeigenden Stirnfläche der äußerst links angeordneten Gehäuse-Elementplatte 54. Auf gleicher Höhe zu dem Wandabschnitt 72a ist in der der Gehäuse-Elementplatte 54 zugewandten Stirnseite der Zwischenplatte 58 ein sphärisch konkaver Wandabschnitt 74a vorhanden.

Beide Wandabschnitte sind aus Gründen der Übersichtlichkeit nur in Figur 7 mit Bezugszeichen versehen. Ihre Form entspricht im Wesentlichen der natürlichen Form der ausgelenkten Membran. In deren Zentrum ist in die Zwischenplatte 58 eine kreisförmigen Querschnitt aufweisende, sacklochartige Wandabschnitt 76a eingebracht. In diese ist ein Blechbügel 78a eingesetzt, der die Funktion einer Feder hat und die Membran 64a in Richtung des sphärisch konkaven Wandabschnitts 72a in der Gehäuse-Elementplatte 54 beaufschlagt.

Von dem sphärisch konkaven Wandabschnitt 74a in der Zwischenplatte 58 führt ein Fluidkanal 80a zu einer länglichen und radial verlaufenden Vertiefung 82a, an die wiederum ein Einlassventil 84a und ein Auslassventil 86a in der Ventilplatte 60 fluidisch angeschlossen sind. Das Einlassventil 84a ist über einen Ringkanal 83 mit dem Kraftstoffeinlass 84, das Auslassventil 86a über einen Ringkanal 85 mit dem Kraftstoffauslass 36 verbunden.

In den Figuren 5 und 7 sind jene Elemente im Detail sichtbar und erläutert, die im Zusammenhang mit dem Zylinder a des Kolbens 44a stehen. In analoger Weise sind aus den Figuren 8 und 9 auch noch jene Elemente und Bereiche ersichtlich, die im Zusammenhang mit dem Zylinder des Kolbens 44b stehen, wobei der Einfachheit halber nicht alle Bezugszeichen eingetragen sind. Jene Elemente und Bereiche, die im Zusammenhang mit dem Zylinder des Kolbens 44c stehen, gehen aus den Figuren 10 und 11 im Detail hervor. Da die einzelnen Zylinder a, b, beziehungsweise c im Wesentlichen identisch aufgebaut sind, werden die Elemente und Bereiche der Zylinder b und c nicht nochmals alle im Detail erläutert. Jedem Zylinder a, b, und c ist eine eigene, zur jeweils anderen versetzt angeordnete Membran 64a, 64b, und 64c zugeordnet ist. Dieser Sachverhalt ergibt sich insbesondere auch aus der perspektivischen Explosionsdarstellung in Figur 12.

Die Arbeitsweise der in den Figuren 2 bis 12 dargestellten Kraftstoff-Hochdruckpumpe 16 wird nun am Beispiel des Zylinders a im Detail erläutert:

Eine Drehung der Antriebswelle 32 führt auch zu einer Drehung der Taumelscheibe 40 und in der Folge zu einer Hinund Herbewegung des Kolbens 44a. Die Anlage des Gleitschuhs 42a an der Taumelscheibe 40 wird dabei durch die Feder 56 gewährleistet. Über in den Figuren nicht sichtbare Fluidwege gelangt Öl von der Brennkraftmaschine bis in den Fluidraum 48. Möglich ist aber auch, dass im Raum 48 ein eingeschlossenes Ölvolumen (Einmalölfüllung) vorhanden ist. Vom Raum 48, im unteren Totpunkt des Kolbens, gelangt es über eine Nut 89 in den Fluidkanal 45a und weiter in den Förderraum 68a. Wenn der Kolben 44a sich zur Gehäuse-Elementplatte 50 hin bewegt, wird das Öl aus dem Förderraum 68a über den Fluidkanal 70a in den Raum zwischen der Membran 64a und dem sphärisch konkaven Wandabschnitt 72a gepresst.

In der Folge wird die Metallmembran 64a aus ihrer in den Figuren 5 und 7 dargestellten Ruhestellung, in welcher sie an dem sphärisch konkaven Wandabschnitt 72a anliegt, gegen die Kraft des Blechbügels 78a herausbewegt, bis sie an dem sphärisch konkaven Wandabschnitt 74a anliegt. Dabei wird der zunächst zwischen der Membran 64a und dem sphärisch konkaven Wandabschnitt 74a vorhandene Kraftstoff über den Fluidkanal 80a, die Vertiefung 82a, das Auslassventil 86a und den Ringkanal 85 in die Kraftstoff-Sammelleitung 22 gepresst.

Bei der weiteren Drehung der Taumelscheibe 40 wird der Kolben 44a von der Feder 56 wieder von der Gehäuse-Elementplatte 50 weggedrückt. In der Folge strömt das Öl aus dem zwischen der Membran 64a und de sphärisch konkaven Wandabschnitt 72a gebildeten Hohlraum über den Fluidkanal 70a zurück in den Förderraum 68a. Die Membran 64a wird, unterstützt von dem als Feder wirkenden Blechbügel 78a, wieder an den sphärisch konkaven Wandabschnitt 72a gedrückt, bis sie an diesem wieder im Wesentlichen flächig anliegt. Durch diese Bewegung der Membran 64a schließt das Auslassventil 68a, und bei einer entsprechenden Druckdifferenz öffnet das Einlassventil 84a. Somit kann Kraftstoff vom Kraftstoffeinlass 34 über den Ringkanal 83 und das Einlassventil 84a in den sich zwischen der Membran 64a und dem Wandabschnitt 74a ergebenden Hohlraum strömen.

Nun wird unter Bezugnahme auf die Figuren 13 bis 25 ein zweites Ausführungsbeispiel einer Hochdruck-Kraftstoffpumpe 16 erläutert. Dabei tragen solche Elemente und Bereiche, welche äquivalente Funktionen zu Elementen und Bereichen des in den Figuren 1 bis 12 dargestellten Ausführungsbeispiels aufweisen, die gleichen Bezugszeichen. Sie sind nicht nochmals im Detail erläutert.

Ein wesentlicher Unterschied der in den Figuren 13 bis 25 dargestellten Hochdruck-Kraftstoffpumpe zu jener der Figuren 2 bis 12 besteht in der Art der Membranen 64a und der Gehäuse-Elementplatten 50 - 54 beziehungsweise der Zwischenplatte 58. Wie insbesondere aus Figur 19 ersichtlich ist, in der wiederum die entsprechenden Elemente und Bereiche des Zylinders a der Hochdruck-Kraftstoffpumpe 16 dargestellt sind, ist in der der Zwischenplatte 58 zugewandten Seite der Gehäuse-Elementplatte 54 kein sphärisch konkaver Wandabschnitt vorhanden. Stattdessen ist die der Zwischenplatte 58 zugewandte Oberfläche der Gehäuse-Elementplatte 54 vollständig eben.

Ferner wird die Membran 64a durch einen Abschnitt eines Flächenelements 88a gebildet, dessen Durchmesser den Durchmessern der Gehäuse-Elementplatten 50 - 54 und der Zwischenplatte 58 entspricht. Letztlich wird die Membran 64a durch jenen Bereich des Flächenelements 88a gebildet, welcher im Bereich des sphärisch konkaven Wandabschnitts 74a in der der Gehäuse-Elementplatte 54 zugewandten Stirnseite der Zwischenplatte 58 liegt. Dieser Wandabschnitt 74a ist, wie beim vorhergehenden Ausführungsbeispiel, bezüglich der Längsachse der Hochdruck-Kraftstoffpumpe 16 außermittig angeordnet.

Ein weiterer Unterschied zum vorhergehenden Ausführungsbeispiel besteht darin, dass auch keine Feder beziehungsweise kein Blechbügel 78a vorhanden ist. In die in den Figuren 16 und 19 dargestellte ebene Ruhestellung, in welcher sie plan an der Gehäuse-Elementplatte 54 anliegt, kehrt die Membran 64a im Wesentlichen aufgrund ihrer Eigenelastizität zurück. Insgesamt ist der Durchmesser der Membranen 64a - 64c beziehungsweise der Wandabschnitte 74a - 74c bei dem in den Figuren 13 bis 25 gezeigten Ausführungsbeispiel größer als bei dem in den Figuren 2 bis 12 dargestellten Ausführungsbeispiel, um trotz des geringeren Hubs der Membranen 64a - 64c eine ausreichende Förderleistung bereitzustellen. Durch den Wegfall der Blechbügel 78 und den geringeren Gesamthub der Membranen 64a - 64c baut die in den Figuren 13 bis 25 dargestellte Hochdruck-Kraftstoffpumpe 16 in axialer Richtung insgesamt kürzer.

Ein weiterer Unterschied zwischen den beiden besagten Ausführungsbeispielen besteht in der Abdichtung der Membranen 64a - 64c gegenüber den Gehäuse-Elementplatten 50 - 54 beziehungsweise gegenüber der Zwischenplatte 58: Anstelle eines elastomeren Dichtrings, der in eine Ringnut eingelegt ist, sind an den Gehäuse-Elementplatten 50 - 54 und an der Zwischenplatte 58 Dichtstege 66 ausgebildet (vergleiche Figuren 17, 18, 21, 23, 24 und 25). Diese sind plan gearbeitet und reduzieren die Anpressfläche zwischen den Membranen 64 und den Gehäuse-Elementplatten 50 - 54 beziehungsweise der Zwischenplatte 58. Die reduzierte Anpressfläche führt wiederum zu einer höheren Flächenpressung und zu einer besseren Dichtwirkung. Eine Aussparung 90 in dem radial äußeren Dichtsteg 66 ermöglicht den ungehinderten Austritt eventuell vorhandenen Leckagefluids. Hierzu ist die Aussparung 90 über nicht dargestellte Kanäle mit dem stromaufwärts vom Einlassventil 84 gelegenen Bereich verbunden.

In Figur 26 ist eine nochmals andere Ausführungsform einer Hochdruck-Kraftstoffpumpe 16 dargestellt. Auch hier gilt, dass solche Elemente und Bereiche, welche äquivalente Funktionen zu Elementen und Bereichen der oben beschriebenen Ausführungsbeispiele aufweisen, die gleichen Bezugszeichen tragen und nicht nochmals im Detail erläutert sind. Im Hinblick auf die Ausgestaltung der Gehäuse-Elementplatten 50 - 54, der Zwischenplatte 58, und der Membranen 64 entspricht die Hochdruck-Kraftstoffpumpe 16 von Figur 26 dem Ausführungsbeispiel, welches in den Figuren 13 bis 25 dargestellt ist. Allerdings handelt es sich bei der Hochdruck-Kraftstoffpumpe 16 von Figur 26 nicht um eine Axialkolbenpumpe, sondern um eine 3-Zylinder-Radialkolbenpumpe.

In einem nicht dargestellten Ausführungsbeispiel sind keine Dichtstege vorgesehen. Stattdessen sind die Membranen mit den entsprechenden Gehäuseelementen verschweißt.

## Patentansprüche

1. Vorrichtung zum Fördern eines Fluids, insbesondere Kraftstoffpumpe (16), mit mindestens zwei zyklisch arbeitenden Förderelementen (44), welche ein erstes Fluid jeweils auf die eine Seite eines beweglichen Wandabschnitts (64) fördern, der einem Förderelement (44) zugeordnet ist und dessen andere Seite mit einem Einlass (34) und einem Auslass (36) für ein zweites Fluid verbunden ist, **dadurch gekennzeichnet, dass** die beweglichen Wandabschnitte (64) in zueinander versetzten Ebenen (VI, IX, XI) angeordnet sind.

2. Vorrichtung (16) nach Anspruch 1, **dadurch gekennzeichnet, dass** die Ebenen (VI, IX, XI), in denen die beweglichen Wandabschnitte (64) angeordnet sind, im Wesentlichen parallel zueinander sind.

3. Vorrichtung (16) nach einem der Ansprüche 1 oder 2, **dadurch gekennzeichnet, dass** mindestens einer der beweglichen Wandabschnitte eine elastische Membran (64) aus Metall umfasst.

4. Vorrichtung (16) nach Anspruch 3, **dadurch gekennzeichnet, dass** die Membran (64) eine Ruhestellung aufweist, in die sie aufgrund einer Beaufschlagung durch eine Federeinrichtung (87) zurückkehrt, wenn auf beiden Seiten der Membran (64) wenigstens in etwa der gleiche Druck herrscht.

5. Vorrichtung (16) nach einem der Ansprüche 3 oder 4, **dadurch gekennzeichnet, dass** die Membran (64) eine Ruhestellung aufweist, in die sie aufgrund ihrer Eigenelastizität zurückkehrt, wenn auf beiden Seiten der Membran (64) wenigstens in etwa der gleiche Druck herrscht.

6. Vorrichtung (16) nach einem der Ansprüche 3 bis 5, **dadurch gekennzeichnet, dass** die Membran (64) zum Förderelement (44) hin sphärisch gekrümmt ist, wenn auf beiden Seiten der Membran (64) wenigstens in etwa der gleiche Druck herrscht.

7. Vorrichtung (16) nach einem der Ansprüche 3 bis 6, **dadurch gekennzeichnet, dass** die Membran (64) im Wesentlichen eben ist, wenn auf beiden Seiten der Membran (64) wenigstens in etwa der gleiche Druck herrscht.

8. Vorrichtung (16) nach einem der Ansprüche 3 bis 7, **dadurch gekennzeichnet, dass** der Rand der Membran (64) in einen Dichtring (66) eingebettet ist, welcher zwischen zwei Gehäuseelementen (50, 52, 54, 58) verklemmt ist.

9. Vorrichtung (16) nach einem der Ansprüche 3 bis 8, **dadurch gekennzeichnet, dass** der Rand der Membran mit mindestens einem Gehäuseelement verschweißt ist.

10. Vorrichtung nach einem der Ansprüche 3 bis 9, **dadurch gekennzeichnet, dass** die Membran (64) über mindestens einen Dichtsteg (66) gegenüber einem Gehäuseelement (50, 52, 54, 58) abgedichtet ist.

11. Vorrichtung (16) nach einem der Ansprüche 3 bis 10, **dadurch gekennzeichnet, dass** die Membran (64) in einer Kavität angeordnet ist, welche wenigstens auf einer Seite durch einen Wandabschnitt (74, 76) begrenzt wird, der wenigstens in etwa die Form der maximal ausgelenkten Membran (64) aufweist.

12. Vorrichtung (16) nach einem der Ansprüche 3 bis 11, **dadurch gekennzeichnet, dass** die Membran (64) Teil eines Flächenelements (88) ist.

13. Vorrichtung (16) nach einem der vorhergehenden Ansprüche, **dadurch gekennzeichnet, dass** sie einen Leckagekanal (90) umfasst, welcher Leckagefluid aus dem Bereich mindestens eines der beweglichen Wandabschnitte (64) abführt.
